# EUROPÄISCHE PATENTANMELDUNG

(11) **EP 4 663 505 A1**
(43) Veröffentlichungstag der Anmeldung: **17.12.2025**
(21) Anmeldenummer: 25179808.8
(22) Anmeldetag: 30.05.2025
(51) Int. Cl.: B61G 3/20

(54) **AUTOMATISCHE MITTELPUFFERKUPPLUNG MIT FEDERMITTEL**

(30) Priorität: 10.06.2024 DE 102024116151
(71) Anmelder: KB Intellectual Property GmbH & Co. KG, 82049 Pullach (DE)
(72) Erfinder: LIU, Cheng, 81829 München (DE); NIEPALA, Tomasz, 86415 Mering (DE); MESHENBERG, Jury, 85757 Karlsfeld (DE); MATHIEU, Michael, 86938 Schondorf am Ammersee (DE); PEDURJAN, Leonid, 38268 Lengede (DE); KREISEL, Norman, 01705 Freital OT Pesterwitz (DE); MLASOWSKY, Hardy, 80807 München (DE)

(57) **Zusammenfassung**

Die vorliegende Erfindung betrifft eine automatische Mittelpufferkupplung (1) eines Schienenfahrzeugs. Die Mittelpufferkupplung (1) umfasst ein Gehäuse (2), zur Unterbringung einer Hakenscheibe (3) mit einer Schwenkachse (5) zum Schwenken der Hakenscheibe (3) wenigstens zwischen einer gekoppelten Stellung und einer entkoppelten Stellung, und einen Aktuator (8) mit einer Betätigungseinrichtung (10), zum Schwenken der Hakenscheibe (3) in eine entkoppelte Stellung. Die Betätigungseinrichtung (10) umfasst eine Spindeltriebeinheit (11), welche von einem Elektromotor (9) angetrieben ist. Die Spindeltriebeinheit (11) ist selbsthemmend ausgebildet und derart im Gehäuse (2) angeordnet, dass diese entgegen der Betätigungsrichtung (A) axial bewegbar ist, wobei wenigstens ein Federmittel (17) vorgesehen ist, welches einer axialen Bewegung der Spindeltriebeinheit (11) entgegenwirkt.

## Beschreibung

Die vorliegende Erfindung betrifft eine automatische Mittelpufferkupplung eines Schienenfahrzeugs, umfassend ein Gehäuse, zur Unterbringung einer Hakenscheibe mit einer Schwenkachse zum Schwenken der Hakenscheibe wenigstens zwischen einer gekoppelten Stellung und einer entkoppelten Stellung, und einen Aktuator mit einer Betätigungseinrichtung, zum Schwenken der Hakenscheibe in eine entkoppelte Stellung. Die Betätigungseinrichtung umfasst dabei eine Spindeltriebeinheit, welche von einem Elektromotor angetrieben ist. Außerdem betrifft die Erfindung auch ein Schienenfahrzeug für den Güterverkehr, welches mit einer solchen automatischen Mittelpufferkupplung ausgerüstet ist.

Das Einsatzgebiet der Erfindung erstreckt sich auf die Schienenfahrzeugtechnik. Zum Aneinanderkoppeln von einzelnen Wagen oder Teilzügen kommen vermehrt die hier interessierenden Mittelpufferkupplungen zum Einsatz, welche im Bereich der Wagenlängsachse angeordnet eine Kombination aus Puffer und Kupplung darstellen. Konkret bezieht sich die vorliegende Erfindung auf eine technische Verbesserung einer solchen Mittelpufferkupplung nach Scharfenbergbauart, welche speziell mit einem elektromechanischen oder elektrohydraulischen Aktuator als Lösemittel für den Automatikbetrieb ausgestattet ist. Der Einsatz derartiger elektromechanischer Baugruppen in der Schienenfahrzeugtechnik resultiert aus dem Trend einer zunehmenden Elektrifizierung und Digitalisierung.

### Stand der Technik

Die DE 10 2021 133 227 A1 beschreibt eine automatische Zugkupplung für Güterwagen eines Schienenfahrzeugs. Die Zugkupplung besteht aus einem Kupplungskopf, der ein Kupplungskopfgehäuse und einen Kuppelverschluss mit Arretierung umfasst. Der Kuppelverschluss besteht aus einer Kuppelöse und einem Herzstück, das um eine Hauptachse verdrehbar ist. Das Herzstück hat ein Maul zur Aufnahme einer Kuppelöse eines gegengleichen Kupplungskopfes. Außerdem ist eine elektrisch, hydraulisch oder pneumatisch betätigte Entkuppeleinrichtung vorgesehen, die den Kuppelverschluss aus der gekuppelten Stellung in die entkuppelte Stellung verdrehen kann. Die Entkuppeleinrichtung kann entweder vollständig innerhalb des Kupplungskopfgehäuses oder innerhalb des Kupplungskopfgehäuses und einer angeschlossenen Kupplungsstange angeordnet sein.

In der DE 10 2021 111 206 A1 ist eine automatische Zugkupplung mit einem Kuppelverschluss und einer Entkuppeleinrichtung beschrieben. Die Entkuppeleinrichtung ist als elektro-hydraulische Einrichtung ausgeführt und entweder innerhalb des Kupplungskopfgehäuses oder innerhalb des Gehäuses und einer angrenzenden Kupplungsstange angeordnet. Durch diese Ausgestaltung entfällt die Notwendigkeit von zusätzlichen Schutzeinrichtungen und der Bauraum für die Entkuppeleinrichtung wird minimiert. Die Entkuppeleinrichtung umfasst einen Elektromotor, eine Pumpe und mindestens eine Zylinder/Kolbeneinheit, die mit dem Herzstück verbunden ist. Das elektro-hydraulische Antriebsaggregat kann entweder mit einer externen Betriebsmediumquelle oder einer internen Betriebsmediumquelle gekoppelt sein. Eine Arretierung kann das Herzstück in der entkuppelten Stellung drehfest halten, während die Entkuppeleinrichtung das Verdrehen des Herzstücks aus der entkuppelten Stellung in die gekuppelte Stellung blockiert.

In jüngster Zeit werden Mittelpufferkupplungen der hier interessierenden Art auch für den Einsatz in Güterwagen weiterentwickelt, wobei elektrische Energie zur Betätigung verwendet werden soll. Das Öffnen der Mittelpufferkupplung soll daher im Gegensatz zu der Anwendung im Personenverkehr nicht druckmittelbetrieben erfolgen. Hierfür kommt der hier interessierende elektromechanische Aktuator in Betracht, welcher über einen Gewindetrieb zur Umwandlung der von einem Elektromotor generierten rotatorischen Antriebsenergie in eine lineare Stellbewegung sorgt.

Eine wesentliche Rolle spielt dabei die sogenannte Koppelhinderungsstellung oder auch Pufferstellung beziehungsweise "Prevent Coupling", also eine Stellung des Herzstücks in der Kupplung, bei dem ein ungewolltes Wiedereinkuppeln beider Kupplungen verhindert werden sollte. Aufgrund des Kräfteparallelogramms muss nur eine der beiden Kupplungen sich in dieser Stellung befinden, um eine ungewolltes Wiedereinkuppeln zu blockieren. Ist die andere Kupplung jedoch in einer anderen Stellung als der Koppelhinderungsstellung, kommt es zu einer hohen Stoßbelastung der Kuppelöse auf die in der Koppelhinderungsstellung stehenden Kupplung, so dass es zu einem erhöhten Verschleiß oder sogar zu einer Beschädigung derselben kommen kann, was zu einer verkürzten Lebensdauer bis hin zum Ausfall der Mittelpufferkupplung vor allem aber des Aktuators führt.

Es ist die Aufgabe der vorliegenden Erfindung, eine automatische Mittelpufferkupplung mit Aktuator zum Lösen der mechanischen gekoppelten Stellung weiter zu verbessern, welche den hohen Belastungen zuverlässig standhält.

### Offenbarung der Erfindung

Die Aufgabe wird ausgehend von einer automatischen Mittelpufferkupplung gemäß dem Oberbegriff von Anspruch 1 in Verbindung mit dessen kennzeichnenden Merkmalen gelöst. Die nachfolgenden abhängigen Ansprüche geben vorteilhafte Weiterbildungen der Erfindung an. Der Anspruch 12 ist auf ein Schienenfahrzeug für den Güterverkehr gerichtet, welches eine erfindungsgemäße automatische Mittelpufferkupplung umfasst.

Die Erfindung schließt die technische Lehre ein, dass die Spindeltriebeinheit selbsthemmend ausgebildet und derart im Gehäuse angeordnet ist, dass diese entgegen der Betätigungsrichtung axial bewegbar ist, wobei wenigstens ein Federmittel vorgesehen ist, welches einer axialen Bewegung der Spindeltriebeinheit entgegenwirkt.

Durch eine axiale Beweglichkeit der Spindeltriebeinheit und das mit dieser zusammenwirkende, vorteilhafterweise als Stahlfeder ausgebildete, Federmittel wird ein harter Stoß auf den Aktuator so weit kompensiert, dass insbesondere die für den Einsatz im Güterverkehr auftretenden Beanspruchungen hinreichend aufgenommen werden können. Dies bedeutet, dass die besagten Stoßbelastungen nicht zu einem übermäßigen Verschleiß oder einem Ausfall des Aktuators, führen können. So werden Stoßbelastungen auf den Aktuator auf einfache Weise reduziert. Dies führt zu einer höheren Lebensdauer des Aktuators sowie zu reduziertem Verschleiß der beteiligten Komponenten.

Vorteilhafterweise ist das Federmittel zwischen Spindeltriebeinheit und einem Aktuatorgehäuse des Aktuators angeordnet. Insbesondere ist das Federmittel dabei an einem axialen Ende der Spindeltriebeinheit angeordnet. Dadurch kann das Federmittel einfach in dem Aktuatorgehäuse untergebracht werden. Zudem kann der Konstruktionsaufwand, zum Abstützen der Spindeltriebeinheit an dem Federmittel, niedrig gehalten werden.

Vorzugsweise weist das aus Stahl bestehende Federmittel mindestens eine Tellerfeder auf. Durch eine Verwendung von Tellerfedern kann eine große Auswahl an Kennlinien für Federkraft zu Federweg bereitgestellt werden. Zudem weist eine Tellerfeder eine hohe Belastbarkeit bei einem kleinen Federweg auf. Durch eine Tellerfeder ist es zudem möglich, den für diese Feder benötigten Platz gering zu halten. Eine Tellerfeder kann somit die bei einem solchen Stoß der Kuppelöse hohen auftretenden Belastungen platzsparend aufnehmen.

Gemäß einer weiteren die Erfindung verbessernden Maßnahme wird vorgeschlagen, dass das Federmittel als Tellerfederpacket ausgebildet ist. Bei einem solchen Tellerfederpaket sind mehrere einzelne Tellerfedern in Reihe geschaltet. Ein solches Tellerfederpaket bietet die Möglichkeit den Federweg und die Federkraft variabel auszulegen. Trotz alledem kann auch ein solches Tellerfederpaket platzsparend angeordnet werden.

In einer alternativen Ausführungsform ist das Federmittel als eine Elastomerfeder ausgebildet. Im Gegensatz zu einer Stahlfeder ist eine solche Elastomerfeder aus einem Elastomermaterial ausgebildet. Durch ein solches Elastomermaterial kann vermieden werden, dass es zu einem Bruch des Federmittels kommt. Dadurch wird durch die Elastomerfeder eine hohe Sicherheit und Zuverlässigkeit erreicht. Zudem wird durch eine solche Elastomerfeder eine Dämpfung erzielt, sodass das Gehäuse der Mittelpufferkupplung besser zu der Spindeltriebeinheit entkoppelt ist.

In einer weiteren vorteilhaften Ausführung ist die Elastomerfeder vorzugsweise als ein Gummi-Metallteil ausgebildet. Im Vergleich zu einer Elastomerfeder ohne Metall, wird durch die Kombination mit Metall eine verbesserte Einleitung und Verteilung der Kräfte in das Elastomermaterial erzielt. Durch die verbesserte Einleitung und Verteilung der Kräfte, werden Kraftspitzen im Einleitungsbereich verringert, so dass eine Haltbarkeit der Elastomerfeder nochmals verbessert wird. Durch die gleichmäßigere Kraftverteilung im Elastomermaterial, wird das Elastomermaterial effektiver genutzt, so dass diese im Vergleich zu einer Elastomerfeder ohne Metall, platzsparender ausgebildet sein kann.

Nach einer bevorzugten Ausführung der Erfindung ist das Federmittel an dem zu der Hakenscheibe abgewandten Ende der Spindeltriebeinheit angeordnet, wobei das Federmittel als Druckfeder ausgebildet ist. Durch eine Anordnung der Federmittel an einem Ende der Spindeltriebeinheit, kann die Spindeltriebeinheit im Wesentlichen unverändert bleiben, um die axiale Kraft in das Federmittel einzuleiten. Ein derart angeordnetes Federmittel ist somit einfacher in ein vorhandenes Konzept einer Mittelpufferkupplung integrierbar.

Um einen kleineren und damit kompakteren Elektromotor bereitstellen zu können, ist der Elektromotor vorzugsweise über ein Stirnradgetriebe mit der Spindeltriebeinheit gekoppelt. Dadurch ist zwischen Spindeltriebeinheit und Elektromotor eine Übersetzung angeordnet, so dass das vom Elektromotor zu erzeugende Drehmoment reduziert ist. Der Elektromotor kann dadurch kleiner ausgebildet werden.

Bevorzugt ist die Spindeltriebeinheit mit einem Trapezgewinde ausgebildet. Bei einem Trapezgewinde bilden die Gewindegänge die Form eines gleichschenkligen Trapezes. Die Gewindegänge sind somit dicker ausgebildet als die mit dreieckigem Profil. Solche Gewindegänge sind dabei geeignet große axiale Kräfte zu übertragen, bevor diese durch Abscheren versagen. Durch eine solche Spindeltriebeinheit ist somit eine hohe Kraft zum Entkoppeln der Mittelpufferkupplung aufbringbar. Auch kann durch eine solche Spindeltriebeinheit einem Defekt durch eine Stoßbelastung vorgebeugt werden.

Bei einer alternativen Ausführungsform ist die Spindeltriebeinheit als ein Kugelgewindetrieb ausgebildet. Durch die Verwendung eines Kugelgewindetriebs, im Gegensatz zu einem Spindeltriebeinheit ohne Kugeln, kann eine Reibung in der Spindeltriebeinheit wesentlich reduziert werden. Dies ermöglicht einen Elektromotor mit einer geringeren Leistung, welcher entsprechend kleiner, und dadurch auch mit geringerem Gewicht, ausgebildet sein kann. Hier wird jedoch eine Motorbremse benötigt, die Prevent Coupling ohne Zutun des Motors ermöglicht, und zwar auch in einer Normally Closed-Ausführungsform (d.h. sie schließt, wenn kein Strom anliegt, und hält somit das Drehmoment und folglich die Kraft).

### Detailbeschreibung anhand Zeichnung

Weitere die Erfindung verbessernde Maßnahmen werden nachstehend gemeinsam mit der Beschreibung der bevorzugten Ausführungsbeispiele anhand der Figuren näher dargestellt. Es zeigt:
- Fig. 1: eine Seitenansicht eines geöffneten Gehäuses der Mittelpufferkupplung mit innen liegender Hakenscheibe sowie einem elektromechanischen Aktuator,
- Fig. 2: eine vergrößerte Ansicht des elektromechanischen Aktuators nach Figur 1 in einer ersten Ausführungsform, und
- Fig. 3: eine vergrößerte Ansicht des elektromechanischen Aktuators in einer zweiten Ausführungsform.

Gemäß Fig. 1 umfasst eine nach Scharfenbergbauart ausgeführte automatische Mittelpufferkupplung 1 im Wesentlichen eine in einem Gehäuse 2 untergebrachte Hakenscheibe 3, zum Wechsel zwischen einer gekoppelten und einer entkoppelten Stellung. Die Hakenscheibe 3 ist über einen Hauptbolzen 4 als Schwenkachse 5 gelagert. Eine Kuppelöse 6 dient als Betätigungsstößel, welcher über einen Kuppelösenbolzen 7 ebenfalls an der Hakenscheibe 3, mit einem Achsabstand zum Hauptbolzen 4, angelenkt ist. Die Hakenscheibe 3 wirkt außerdem mit einem elektromechanischen Aktuator 8, zum Lösen der Kupplung im Automatikbetrieb, zusammen.

Der elektromechanische Aktuator 8 umfasst im Wesentlichen einen Elektromotor 9 und eine Betätigungseinrichtung 10, wobei die Betätigungseinrichtung 10 eine von dem Elektromotor 9 angetriebene Spindeltriebeinheit 11 umfasst. In dem gezeigten Ausführungsbeispiel ist die Spindeltriebeinheit 11 selbsthemmend ausgeführt. Zum Ausbilden einer Übersetzung ist zwischen dem Elektromotor 9 und einer Spindel 12 der Spindeltriebeinheit 11 ein Stirnradgetriebe 13 vorgesehen. Die Antriebsdrehbewegung des Elektromotors 9 verschiebt eine an der Spindel 12 angeordnete Spindelmutter 14 in axialer Richtung, so dass ein an der Spindelmutter 14 angeordnetes Druckrohr 15 eine lineare Bewegung ausführt. Das Druckrohr 15 liegt endseitig, zur Lagerung gegenüber der Hakenscheibe 3, an einem durch die Hakenscheibe 3 ausgebildeten Rollenlager 16 an. Zum Schwenken der Hakenscheibe 3 in eine entkoppelte Stellung, wirkt das Druckrohr 15 in einer Betätigungsrichtung A auf die Hakenscheibe 3.

In einer hier nicht gezeigten Koppelhinderungstellung der Hakenscheibe 3 kann es vorkommen, dass eine Kuppelöse 6 einer Mittelpufferkupplung 1 eines anderen Wagens gegen die Hakenscheibe 3 trifft. Um eine Zerstörung des Aktuators 8 zu vermeiden, ist ein Federmittel 17 vorgesehen, welches einer axialen Bewegung der Spindeltriebeinheit 11 entgegenwirkt. In dem gezeigten Ausführungsbeispiel ist das Federmittel 17 zwischen der Spindeltriebeinheit 11 und einem Aktuatorgehäuse 19 des elektromechanischen Aktuators 8 angeordnet. Die Spindeltriebeinheit 11 kann somit eine federnde axiale Bewegung ausführen, so dass eine Kraft entgegen der Betätigungsrichtung A, nicht zu einer Zerstörung des Aktuators 8 führt.

Eine vergrößerte Ansicht des elektromechanischen Aktuators 8 mit dem Federmittel 17 nach Figur 1 in einer ersten Ausführungsform, ist in Figur 2 gezeigt. In dieser Figur ist das Federmittel 17 vergrößert dargestellt. Das als Tellerfeder ausgebildete Federmittel 17 ist in dem gezeigten Ausführungsbeispiel an einem axialen Ende der Spindeltriebeinheit 11 angeordnet. Eine zweite Ausführungsform des Aktuators 8 ist in Figur 3 dargestellt. In dieser Figur ist, anstelle einer Tellerfeder 17 für das Federmittel 17, eine Elastomerfeder verwendet. Die Elastomerfeder 17 ist hierbei als ein Gummi-Metallteil ausgeführt, welches an einem axialen Ende der Spindel 12, zwischen dem Aktuatorgehäuse 19 und Spindel 12, angeordnet ist.

In nicht gezeigten Ausführungsbeispielen kann das Federmittel 17 auch beispielsweise als eine Zugfeder ausgebildet sein. Ebenso kann das Federmittel 17, anstelle an einem axialen Ende der Spindeltriebeinheit 11, auch seitlich dazu angeordnet sein.

### BEZUGSZEICHENLISTE

- 1: Mittelpufferkupplung
- 2: Gehäuse
- 3: Hakenscheibe
- 4: Hauptbolzen
- 5: Schwenkachse
- 6: Kuppelöse
- 7: Kuppelösenbolzen
- 8: Aktuator
- 9: Elektromotor
- 10: Betätigungseinrichtung
- 11: Spindeltriebeinheit
- 12: Spindel
- 13: Stirnradgetriebe
- 14: Spindelmutter
- 15: Druckrohr
- 16: Rollenlager
- 17: Federmittel
- 19: Aktuatorgehäuse
- A: Betätigungsrichtung

## Patentansprüche

1. Automatische Mittelpufferkupplung (1) eines Schienenfahrzeugs, umfassend ein Gehäuse (2), zur Unterbringung einer Hakenscheibe (3) mit einer Schwenkachse (5) zum Schwenken der Hakenscheibe (3) wenigstens zwischen einer gekoppelten Stellung und einer entkoppelten Stellung, und einen Aktuator (8) mit einer Betätigungseinrichtung (10), zum Schwenken der Hakenscheibe (3) in eine entkoppelte Stellung, wobei die Betätigungseinrichtung (10) eine Spindeltriebeinheit (11) umfasst, welche von einem Elektromotor (9) angetrieben ist,
**dadurch gekennzeichnet, dass**
die Spindeltriebeinheit (11) selbsthemmend ausgebildet und derart im Gehäuse (2) angeordnet ist, dass diese entgegen der Betätigungsrichtung (A) axial bewegbar ist, wobei wenigstens ein Federmittel (17) vorgesehen ist, welches einer axialen Bewegung der Spindeltriebeinheit (11) entgegenwirkt.

2. Automatische Mittelpufferkupplung (1) nach Anspruch 1, **dadurch gekennzeichnet, dass** das Federmittel (17) als Stahlfeder ausgebildet ist.

3. Automatische Mittelpufferkupplung (1) nach Anspruch 2, **dadurch gekennzeichnet, dass** das aus Stahl bestehende Federmittel (17) mindestens eine Tellerfeder aufweist.

4. Automatische Mittelpufferkupplung (1) nach Anspruch 3, **dadurch gekennzeichnet, dass** das Federmittel (17) als Tellerfederpacket ausgebildet ist.

5. Automatische Mittelpufferkupplung (1) nach Anspruch 1, **dadurch gekennzeichnet, dass** das Federmittel (17) als eine Elastomerfeder ausgebildet ist.

6. Automatische Mittelpufferkupplung (1) nach Anspruch 5, **dadurch gekennzeichnet, dass** die Elastomerfeder als ein Gummi-Metallteil ausgebildet ist.

7. Automatische Mittelpufferkupplung (1) nach einem der vorherigen Ansprüche,
**dadurch gekennzeichnet, dass** das Federmittel (17) an dem zu der Hakenscheibe (3) abgewandten Ende der Spindeltriebeinheit (11) angeordnet ist, wobei das Federmittel (17) als Druckfeder ausgebildet ist.

8. Automatische Mittelpufferkupplung (1) nach einem der vorherigen Ansprüche,
**dadurch gekennzeichnet, dass** der Elektromotor (9) über ein Stirnradgetriebe (13) mit der Spindeltriebeinheit (11) gekoppelt ist.

9. Automatische Mittelpufferkupplung (1) nach einem der vorherigen Ansprüche,
**dadurch gekennzeichnet, dass** die Spindeltriebeinheit (11) mit einem Trapezgewinde ausgebildet ist.

10. Automatische Mittelpufferkupplung (1) nach einem der vorherigen Ansprüche,
**dadurch gekennzeichnet, dass** die Spindeltriebeinheit (11) als ein Kugelgewindetrieb ausgebildet ist.

11. Automatische Mittelpufferkupplung (1) nach einem der vorherigen Ansprüche,
**dadurch gekennzeichnet, dass** diese nach Scharfenbergbauart ausgebildet ist.

12. Schienenfahrzeug für den Güterverkehr, umfassend eine automatische Mittelpufferkupplung (1) nach einem der vorstehenden Ansprüche.
